# FASCICULE DE BREVET EUROPEEN

(11) **EP 0 182 174 B1**
(45) Date de publication et mention de la délivrance du brevet: **12.10.1988**
(21) Numéro de dépôt: 85113966.7
(22) Date de dépôt: 02.11.1985
(51) Int. Cl.: B27L 7/00

(54) **Coin d'abattage pour bûcheron**
Spaltkeil für Holzhauer
Splitting wedge for a wood cutter

(30) Priorité: 21.11.1984 CH 5555/84
(43) Date de publication de la demande: 28.05.1986
(73) Titulaire: Bolle, François, CH-1162 Saint-Prex (CH)
(72) Inventeur: Bolle, François, CH-1162 Saint-Prex (CH)
(74) Mandataire: Robert, Jean S.

(56) Documents cités:
- CH-A- 643 770
- DE-A- 3 102 371
- GB-A- 258 069

## Description

La présente invention a pour objet un coin d'abattage pour bûcheron.

Les coins d'abattage pour bûcherons utilisés actuellement ont leurs deux faces, convergeant vers l'extrémité antérieure du coin, qui sont planes. Ces faces sont, le plus généralement, munies de nervures longitudinales de guidage.

L'inconvénient de tels coins réside dans le fait qu'ils sont peu performants, l'angle, constant, que forment les deux faces du coin l'une avec l'autre ne pouvant convenir à la fois à la phase initiale de pénétration du coin dans la taille, c'est-à-dire la fente préalablement ménagée à la tron- conneuse dans le tronc, et à la phase finale de cette pénétration. De plus, ces coins présentent un certain danger en ce sens que, souvent, et spécialement lorsque le travail s'effectue dans l'humidité, par exemple sous la pluie, le coin est éjecté par la pression exercée sur lui par les deux lèvres de la taille, risquant de blesser le bûcheron.

Le but de la présente invention est de supprimer ces inconvénients.

Ce but est atteint grâce aux moyens définis dans la revendication 1.

Le dessin représente, à titre d'exemple, deux formes d'éxécution de l'objet de l'invention.

La fig. 1 est une vue en perspective d'une première forme d'exécution d'un coin d'abattage.

La fig. 2 est une vue en élévation de ce coin d'abattage, et

La fig. 3 est une vue en perspective d'une deuxième forme d'exécution de coin d'abattage.

Le coin d'abattage représenté aux figures 1 et 2, désigné par 1, en aluminium ou en matière plastique, présente une face plane 2, formant sa base, et une face 3 constituée par trois pans 3a, 3b et 3c formant chacun un angle différent, désigné par a, P, et y, respectivement, avec la face 2 du coin. L'angle a, situé à l'extrémité antérieure du coin, est le plus faible, et l'angle y le plus grand.

Grâce à cette disposition, l'efficacité du coin est améliorée et le risque qu'il soit éjecté par la pression du tronc grandement réduit.

La face supérieure 3 du coin présente une nervure longitudinale de guidage 1a s'étendant sensiblement sur toute la longueur du coin, alors que la face inférieure 2 de celui-ci présente une nervure longitudinale 1b, relativement courte, située dans la zone central du coin. La tête du coin, désignée par 1c, est percée d'un trou borgne 4 destiné à recevoir une touche sur laquelle le bûcheron frappe avec une masse. Cette touche pourra être en matière plastique ou en bois, par exemple.

Dans la forme d'exécution de la figure 3, le coin, désigné par 5, présente une face plane 6 formant sa base et une face 7, concave, munie de deux nervures de guidage 5a. L'angle que forme la face 7 avec la face 6 va en croissant de l'extrémité antérieure du coin, où la face 7 tend asymptoti- quement à rejoindre la face 6, à l'extrémité postérieure du coin.

## Revendications

1. Coin d'abattage pour bûcheron, caractérisé par le fait qu'il est asymétrique et présente une face plane, formant base, destinée à être en contact avec la souche du fût à abattre, lorsque le coin est engagé dans une fente ménagée dans celui-ci, et une face active formant, avec ladite base, un angle qui va croissant de l'extrémité antérieure du coin en direction de son extrémité postérieure.

2. Coin d'abattage suivant la revendication 1, caractérisé par le fait que sa face active présente plusieurs pans dont les angles qu'ils forment avec la base sont différents.

3. Coin d'abattage suivant la revendication 1, caractérisé par le fait que sa face active est concave.

4. Coin d'abattage suivant la revendication 3, caractérisé par le fait que ladite face concave est formée par une surface tendant asymptotique- ment à rejoindre la base du coin à son extrémité antérieure.

5. Coin d'abattage suivant la revendication 1, caractérisé par le fait qu'il présente une face postérieure, de frappe, perpendiculaire à sa base.

6. Coin d'abattage suivant la revendication 1, caractérisé par le fait que l'une de ses faces au moins-base et face active-présente au moins une nervure longitudinale de guidage du coin.

## Patentansprüche

1. Holzfällerkeil, dadurch gekennzeichnet, daß er asymmetrisch ist und eine ebene Seite, die die Basis bildet, aufweist und die dazu bestimmt ist, mit dem Stumpf des zu fällenden Baumes in Kontakt zu sein, wenn der Keil in einen Spalt eingebracht ist, der im zu fällenden Baum geschlagen ist und eine aktive Seite, die mit der genannten Basis einen Winkel bildet, der von dem vorderen Ende des Keiles zu seinem rückwärtigen Ende ansteigt.

2. Holzfällerkeil nach Anspruch 1, dadurch gekennzeichnet, daß seine aktive Seite mehrere Felder aufweist, die mit der Basis unterschiedliche Winkel bilden.

3. Holzfällerkeil nach Anspruch 1, dadurch gekennzeichnet, daß seine aktive Seite konkav ist.

4. Holzfällerkeil nach Anspruch 3, dadurch gekennzeichnet, daß die genannte konkave Seite durch eine Oberfläche gebildet wird, die sich mit der Basis des Keils an dessen vorderem Ende asymptotisch vereint.

5. Holzfällerkeil nach Anspruch 1, dadurch gekennzeichnet, daß er eine rückwärtige Schlagfläche aufweist, die rechtwinkelig auf die Basis angeordnet ist.

6. Holzfällerkeil nach Anspruch 1, dadurch gekennzeichnet, daß zumindest eine der Basis-oder aktiven Seite zumindest eine Längsrippe zur Führung des Keiles aufweist.

## Claims

1. Splitting wedge for a wood cutter, characterized by the fact that it is asymmetrical and is provided with a flat face, constituting its basis, intended to be in contact with the stock of the bole to be cut, when the wedge is engaged in a slot provided in this bole, and with an active face forming, with the said basis, an angle which is increasing from the front end of the wedge in the direction of its rear end.

2. Splitting wedge as claimed in claim 1, characterized by the fact that its active face is provided with several surfaces the angles they form with the basis are different.

3. Splitting wedge as claimed in claim 1, characterized by the fact that its active face is concave.

4. Splitting wedge as claimed in claim 3, characterized by the fact that the said concave face is constituted by a surface tending asymptotically to reach the basis of the wedge at its front end.

5. Splitting wedge as claimed in claim 1, characterized by the fact that it is provided with a rear striking face which is perpendicular to its basis.

6. Splitting wedge as claimed in claim 1, characterized by the fact that at least one of its faces--basis and active face-is provided with at least one longitudinal rib serving to the guiding of the wedge.
